# EUROPÄISCHE PATENTSCHRIFT

(11) **EP 2 614 559 B1**
(45) Veröffentlichungstag und Bekanntmachung des Hinweises auf die Patenterteilung: **15.11.2017**
(21) Anmeldenummer: 11754393.4
(22) Anmeldetag: 07.09.2011
(51) Int. Cl.: H01R 43/16, H01R 12/58, B21F 11/00

(54) **VERFAHREN ZUM HERSTELLEN VON STIFTFÖRMIGEN KONTAKTELEMENTEN UND KONTAKTELEMENT**
METHOD FOR PRODUCING PIN-SHAPED CONTACT ELEMENTS AND CONTACT ELEMENT
PROCÉDÉ DE FABRICATION D'ÉLÉMENTS DE CONTACT EN FORME DE TIGE ET ÉLÉMENT DE CONTACT

(30) Priorität: 10.09.2010 DE 102010040561
(43) Veröffentlichungstag der Anmeldung: 17.07.2013
(73) Patentinhaber: Robert Bosch GmbH, 70442 Stuttgart (DE)
(72) Erfinder: LUDWIG, Ronny, 72768 Reutlingen (DE); KLETT, Gustav, 72116 Moessingen (DE)
(86) Internationale Anmeldenummer: PCT/EP2011/065441
(87) Internationale Veröffentlichungsnummer: WO 2012/032077

(56) Entgegenhaltungen:
- EP-A1- 0 313 300
- DE-A1- 1 615 681
- US-A- 5 893 779

## Beschreibung

### Stand der Technik

Die Erfindung betrifft ein Verfahren zum Herstellen von stiftförmigen Kontaktelementen nach dem Oberbegriff des Anspruchs 1.

Ein Verfahren nach dem Oberbegriff des Anspruchs 1 ist aus der DE 1 615 681 A1 bekannt. Das bekannte Verfahren zeichnet sich durch die Ausbildung eines Einpressabschnittes aus, der durch einen Prägeschritt gebildet ist, wobei der Einpressabschnitt einen asymmetrisch ausgebildeten Querschnitt aufweist. Eine Begrenzung der axialen Einschubbewegung des stiftförmigen Kontaktelements in ein entsprechendes Gegenelement durch das Kontaktelement ist nicht vorgesehen.

Aus dem US 5,893,779 ist weiterhin ein Verfahren zum Herstellen von Kontaktelementen bekannt, bei dem ein Einpressabschnitt ebenfalls mit einem asymmetrisch ausgebildeten Querschnitt ausgebildet wird.

Darüber hinaus ist aus der EP 0 313 300 A1 bekannt, beabstandet zu einem Einpressabschnitt einen Haltebereich auszubilden, der quer zur Längserstreckung des Drahtes über den Querschnitt des Drahtes herausragt, wobei der Haltebereich durch einen Stanzschritt in einem Prägebereich des Drahtes ausgebildet wird.

Zuletzt ist aus der DE 20 2006 000 183 U1 ein stiftförmiges Kontaktelement bekannt, das aus einem Draht mit rundem Querschnitt hergestellt ist. Dabei wird an dem einen Endabschnitt des Kontaktelements ein Einpressabschnitt, insbesondere zur Verbindung mit einer Leiterplatte, durch einen Prägeprozess ausgebildet. Im mittleren Bereich des Kontaktabschnitts schließt sich ein Halteabschnitt an, bei dem durch zwei harpunenartige Prägungen gewährleistet ist, dass das Kontaktelement nur bis zu den über den Umfang des mittleren Bereichs überstehenden Prägungen in eine Durchgangsöffnung der Leiterplatte eingesteckt werden kann. Ferner ist wesentlich, dass der Einpressabschnitt als symmetrischer Einpressabschnitt ausgebildet ist, der symmetrisch ausgebildete und angeordnete Kontaktschenkel aufweist. Dadurch wird ein relativ aufwändig gestaltetes Prägewerkzeug benötigt, das den Einpressabschnitt von zwei Seiten her ausbildet.

### Offenbarung der Erfindung

Ausgehend von dem dargestellten Stand der Technik liegt der Erfindung die Aufgabe zugrunde, ein Verfahren zum Herstellen von stiftförmigen Kontaktelementen nach dem Oberbegriff des Anspruchs 1 derart weiterzubilden, dass ein herstellungstechnisch besonders einfach und wirtschaftlich ausgebildetes Verfahren zur Herstellung von einen runden Grundquerschnitt aufweisenden Kontaktelementen mit einem Haltebereich aufgezeigt wird. Diese Aufgabe wird bei einem Verfahren zum Herstellen von stiftförmigen Kontaktelementen mit den Merkmalen des Anspruchs 1 gelöst. Hierbei ist es vorgesehen, dass der Haltebereich durch einen Stanzschritt in einem geprägten Bereich des Drahtes ausgebildet wird, wobei der geprägte Bereich gleichzeitig einen asymmetrisch ausgebildeten Einpressabschnitt ausbildet. Weiterhin ist es vorgesehen, dass in einem zweiten Fertigungsschritt durch einen Stanzschritt im Bereich des Prägebereichs der Haltebereich ausgebildet wird, dass anschließend in einem dritten Fertigungsschritt durch einen weiteren, einseitigen Prägeschritt der Einpressabschnitt in dem Prägebereich gefertigt wird und dass in einem vierten Fertigungsschritt einzelne Kontaktelemente durch Stanzen aus dem endlosen Draht herausgetrennt werden. Mit anderen Worten gesagt bedeutet dies, dass die einzelnen Kontaktelemente erst am Schluss des Fertigungsverfahrens herausgetrennt werden, bei dem die Kontaktelemente noch miteinander stirnseitig verbunden sind. Dadurch wird während der Fertigung bzw. während der einzelnen Fertigungsschritte des Drahtes eine sichere Führung des Drahtes in den einzelnen Werkzeugen erreicht, da der Draht während der verschiedenen Fertigungsschritte einfach taktweise durch die einzelnen Fertigungseinrichtungen gezogen werden kann. Insbesondere entfällt dadurch ein aufwändiges Handling einzelner Kontaktelemente, welches ansonsten erforderlich wäre, wenn die Kontaktelemente zunächst durch Abtrennen entsprechender Abschnitte von dem Draht gebildet werden würden.

Vorteilhafte Weiterbildungen des erfindungsgemäßen Verfahrens zum Herstellen von stiftförmigen Kontaktelementen sind in den Unteransprüchen angegeben.

Besonders bevorzugt ist es weiterhin, dass das Prägen der Kontaktabschnitte im Einpressabschnitt von einer Seite des rechteckigen Prägebereichs her erfolgt. Dadurch wird es ermöglicht, ein relativ einfach gestaltetes Prägewerkzeug zu verwenden, das lediglich einen Gegenhalter benötigt.

Zur Vermeidung von Korrosion oder sonstiger, die elektrische Verbindung beeinträchtigender, Faktoren wird weiterhin vorgeschlagen, dass die Oberfläche des Drahtes durch einen Beschichtungsprozess, insbesondere durch einen Galvanikprozess, behandelt wird.

Ein bevorzugtes Einsatzgebiet des Kontaktelements besteht in der Verwendung als Verbindungselement zwischen einer Leiterplatte und einem Sensorelement. Bei einer derartigen Anordnung kann auf zusätzliche Lötverbindungen zwischen dem Kontaktelement und der Leiterplatte verzichtet werden, sodass durch einen Lötprozess ggf. bedingte Fertigungsfehler, z.B. in Form von Lötspritzern oder ähnlichem, ausgeschlossen werden können. Um eine sichere Verankerung des Einpressabschnittes in der Öffnung einer Leiterplatte zu ermöglichen, die ein weiteres Durchrutschen des Kontaktelements sicher vermeidet, wird darüber hinaus vorgeschlagen, dass der Haltebereich eine Breite aufweist, die in etwa doppelt so breit ist wie der Drahtdurchmesser. Insbesondere kann es dabei vorgesehen sein, dass der Haltebereich zwei Haltekanten aufweist, die sich rechtwinklig zur Längsachse des Kontaktelements erstrecken. Dadurch wird eine sichere Blockierung des Kontaktelements in der Öffnung der Leiterplatte bewirkt.

Weitere Vorteile, Merkmale und Einzelheiten der Erfindung ergeben sich aus der nachfolgenden Beschreibung bevorzugter Ausführungsbeispiele sowie anhand der Zeichnung.

Diese zeigt in:
- Fig. 1: eine Seitenansicht auf einen Abschnitt eines endlosen Drahtes nach einem ersten Fertigungsschritt eines Kontaktelements, bei dem ein Prägebereich ausgebildet wurde,
- Fig. 2: eine Ansicht in Richtung des Schnittes II-II der Fig. 1,
- Fig. 3: den Teilbereich des Drahtes gemäß Fig. 1, nachdem ein Einpressabschnitt und ein Haltebereich ausgebildet wurden,
- Fig. 4: einen Schnitt in der Ebene IV-IV der Fig. 3,
- Fig. 5: einen Längsschnitt durch den Draht gemäß Fig. 3,
- Fig. 6: den Abschnitt des Drahtes gemäß den Fig. 1 und 3 nach dem Abtrennen eines Kontaktelements von dem Draht,
- Fig. 7: ein Kontaktelement in Seitenansicht und
- Fig. 8: eine perspektivische Ansicht eines Flüssigkeitssensors in teilweise geschnittener Darstellung unter Verwendung erfindungsgemäßer Kontaktelemente.

Gleiche Bauteile bzw. Bauteile mit gleicher Funktion sind in den Figuren mit den gleichen Bezugsziffern versehen.

In der Fig. 7 ist ein stiftförmiges Kontaktelement 10 dargestellt, wie es insbesondere zur Kontaktierung von Schaltungsträgern wie Leiterplatten oder ähnlichem in der Kraftfahrzeugzulieferindustrie eingesetzt werden kann. Das Kontaktelement 10 ist aus einem Draht 1 mit rundem Querschnitt hergestellt. Das Kontaktelement 10 weist an seinem einen Ende einen asymmetrisch ausgebildeten Einpressabschnitt 11 auf, der mit der Durchgangsöffnung in dem Schaltungsträger zusammenwirkt bzw. in diese einsteckbar ist. An den Einpressabschnitt 11 schließt sich ein Haltebereich 12 an, der die axiale Einschubbewegung des Kontaktelements 10 in der Durchgangsöffnung des Schaltungsträgers begrenzt. Sowohl der Einpressabschnitt 11 als auch der Haltebereich 12 weisen, im Gegensatz zu dem restlichen Bereich des Kontaktelements 10, keinen runden Querschnitt auf.

An den Haltebereich 12 schließt sich auf der dem Einpressabschnitt 11 gegenüberliegenden Seite ein zylindrisch ausgebildeter Verbindungsabschnitt 13 an, der in dem dargestellten Ausführungsbeispiel als Elektrode 15 ausgebildet ist. Die Elektrode 15 ist beispielsweise Bestandteil eines Flüssigkeitssensors 20, der in der Fig. 8 dargestellt ist. Man erkennt, dass der in der Fig. 8 dargestellte Flüssigkeitssensor 20 zwei Elektroden 15 mit zwei Kontaktelementen 10 aufweist, die in Wirkverbindung mit einer Leiterplatte 21 des Flüssigkeitssensors 20 angeordnet sind. Hierbei durchdringen die Einpressabschnitte 11 der Kontaktelemente 10 die Leiterplatte 21 im Bereich von Durchgangsöffnungen 22. Zusätzliche Verbindungen, insbesondere Lötverbindungen, sind nicht erforderlich, um die Elektroden 15 bzw. die Kontaktelemente 10 elektrisch mit der Leiterplatte 21 zu verbinden bzw. zu kontaktieren.

In den Fig. 1 bis 6 wird nunmehr der Fertigungsprozess von erfindungsgemäßen Kontaktelementen 10 näher erläutert: Die Fig. 1 zeigt einen Abschnitt des Drahtes 1 nach einem ersten Fertigungsschritt. Hierbei wird durch den ersten Fertigungsschritt in dem Draht 1 durch einen ersten Prägeschritt ein Prägebereich 24 ausgebildet. Der Prägebereich 24 weist entsprechend der Fig. 2 eine im Wesentlichen rechteckförmige Querschnittsfläche auf, wobei die Breite b des Prägebereichs 24 in etwa dem doppelten Durchmesser d des Drahtes 1 entspricht. Zwischen dem rechteckförmigen Prägebereich 24 und dem im Querschnitt restlichen Bereich des (runden) Drahts 1 ist auf beiden Seiten des Prägebereichs 24 noch jeweils ein Übergangsabschnitt 25 ausgebildet.

In der Fig. 3 ist der Zustand des Drahtes 1 nach zwei weiteren, aufeinander folgenden Fertigungsschritten dargestellt. Hierbei wird in einem zweiten Fertigungsschritt der Prägebereich 24 durch einen Stanzschritt derart bearbeitet, dass auf der dem einen Übergangsabschnitt 25 zugewandten Seite der Haltebereich 12 gestanzt wird. Hierbei weist der Haltebereich 12 zwei rechtwinklig zur Längsachse 26 des Drahtes 1 angeordnete Haltekanten 27, 28 auf. Ferner wurde durch den Stanzschritt der Prägebereich 24 von der Breite b auf die Breite a reduziert.

Anschließend wird in einem dritten Fertigungsschritt durch einen zweiten Prägeschritt der Einpressabschnitt 11 in den Prägebereich 24 eingeformt. Wie man aus einer Zusammenschau der Fig. 3 bis 5 erkennt, wird dabei der Prägebereich 24 im Bereich des Einpressabschnittes 11 von der ursprünglichen Breite a auf die Breite A vergrößert. Gleichzeitig werden zwei Kontaktabschnitte 29, 30 eingeprägt und eine Vertiefung 31 im Bereich des Einpressabschnittes 11 ausgebildet.

Wesentlich dabei ist, dass, wie insbesondere anhand der Fig. 4 und 5 erkennbar ist, der Einpressabschnitt 11 asymmetrisch ausgebildet ist. Dies erfolgt dadurch, dass das zum Prägen des Einpressabschnittes 11 verwendete, nicht dargestellte Prägewerkzeug lediglich von einer Seite auf den Prägebereich 24 einwirkt und dabei die Vertiefung 31 einprägt.

Die in ihrer Höhe reduzierten Kontaktabschnitte 29, 30 wirken beim Einführen in die Durchgangsöffnungen 22 der Leiterplatte 21 mit diesen zusammen, wobei sich eine Verbindung zwischen den Kontaktabschnitten 29, 30 und den Durchgangsöffnungen 22 einstellt.

In der Fig. 6 ist ein vierter Fertigungsschritt dargestellt, bei dem durch einen zweiten Stanzschritt einzelne Kontaktelemente 10 aus dem endlosen Draht 1 ausgestanzt bzw. ausgetrennt werden. Hierbei fällt ein Abfallstück 2 an. Gleichzeitig wird das dem Einpressabschnitt 11 gegenüberliegende Ende 3 des Kontaktelements 10 ausgebildet.

Das soweit beschriebene Kontaktelement 10 kann in vielfältiger Art und Weise abgewandelt bzw. modifiziert werden. Insbesondere sind andere geometrische Verhältnisse zwischen den einzelnen Bereichen bzw. Abschnitten des Kontaktelements 10 denkbar. Weiterhin ist es bevorzugt vorgesehen, dass die Oberfläche des Drahtes 1 durch einen Beschichtungsprozess, insbesondere durch einen Galvanikprozess, behandelt wird.

## Patentansprüche

1. Verfahren zum Herstellen einer Vielzahl von stiftförmigen Kontaktelementen (10), bei dem in einem Draht (1) runden Querschnittes an dem einen Ende des Kontaktelements (10) ein Einpressabschnitt (11) durch einen Prägeschritt ausgebildet wird und wobei beabstandet zum Einpressabschnitt (11) ein Haltebereich (12) gebildet wird, der quer zur Längserstreckung des Drahtes (1) über den Querschnitt im Bereich des runden Drahtes (1) herausragt, wobei der Haltebereich (12) durch einen Stanzschritt in einem Prägebereich (24) des Drahtes (1) ausgebildet wird, wobei der Prägebereich (24) gleichzeitig den asymmetrisch ausgebildeten Einpressabschnitt (11) ausbildet, und wobei zum Herstellen der Vielzahl von Kontaktelementen (10) der Draht (1) in einem ersten Fertigungsschritt mit dem Prägebereich (24) versehen wird, der einen in etwa rechteckförmigen Querschnitt aufweist, wobei die im Querschnitt breitere Seite (b) beidseitig über den Querschnitt im Bereich des runden Drahtes (1) herausragt, in einem zweiten Fertigungsschritt durch einen Stanzschritt im Bereich des Prägebereichs (24) der Haltebereich (12) ausgebildet wird, anschließend in einem dritten Fertigungsschritt durch den weiteren, einseitigen Prägeschritt der Einpressabschnitt (11) in dem Prägebereich (24) gebildet wird und in einem vierten Fertigungsschritt die einzelne Kontaktelemente (10) durch Stanzen aus dem endlosen Draht (1) herausgetrennt werden.

2. Verfahren nach Anspruch 1,
**dadurch gekennzeichnet,**
**dass** der Einpressabschnitt (11) durch Prägen zweier, über den Querschnitt des restlichen rechteckigen Abschnitts (a) des Prägebereichs (24) herausragender Kontaktabschnitte (29, 30) gebildet wird.

3. Verfahren nach Anspruch 2,
**dadurch gekennzeichnet,**
**dass** das Prägen der Kontaktabschnitte (29, 30) von einer Seite des Prägebereichs (24) her erfolgt.

4. Verfahren nach Anspruch 2 oder 3,
**dadurch gekennzeichnet,**
**dass** der Prägeschritt eine Vertiefung (31) im Einpressabschnitt (11) erzeugt.

5. Verfahren nach einem der Ansprüche 1 bis 4,
**dadurch gekennzeichnet,**
**dass** die Oberfläche des Drahtes (1) durch einen Beschichtungsprozess, insbesondere durch einen Galvanikprozess, behandelt wird.

## Claims

1. Method for producing a large number of pin-like contact elements (10), in which method, in a wire (1) of round cross section, a press-in section (11) is formed at one end of the contact element (10) by a stamping step, and wherein a holding region (12) is formed at a distance from the press-in section (11), the said holding region protruding transverse to the longitudinal extent of the wire (1) beyond the cross section in the region of the round wire (1), wherein the holding region (12) is formed by a punching step in a stamping region (24) of the wire (1), wherein the stamping region (24) at the same time forms the asymmetrical press-in section (11), and wherein, in order to produce the large number of contact elements (10), the wire (1) is provided with the stamping region (24) in a first manufacturing step, the said stamping region having an approximately rectangular cross section, wherein the side (b) which is wider in cross section protrudes beyond the cross section in the region of the round wire (1) on both sides, the holding region (12) is formed in a second manufacturing step by a punching step in the region of the stamping region (24), then the press-in section (11) is formed in the stamping region (24) in a third manufacturing step by the further, one-sided stamping step, and the individual contact elements (10) are separated off from the endless wire (1) by punching in a fourth manufacturing step.

2. Method according to Claim 1, **characterized in that** the press-in section (11) is formed by stamping two contact sections (29, 30) which protrude beyond the cross section of the remainder of the rectangular section (a) of the stamping region (24).

3. Method according to Claim 2, **characterized in that** the contact sections (29, 30) are stamped from one side of the stamping region (24).

4. Method according to Claim 2 or 3, **characterized in that** the stamping step creates a recess (31) in the press-in section (11).

5. Method according to one of Claims 1 to 4, **characterized in that** the surface of the wire (1) is treated by a coating process, in particular by an electrodeposition process.

## Revendications

1. Procédé de fabrication d'une pluralité d'éléments de contact (10) en forme de broche, avec lequel, dans un fil métallique (1) de section transversale ronde, une portion d'enfoncement (11) est formée par une étape de matriçage à l'une des extrémités de l'élément de contact (10), et une zone de maintien (12) étant formée à distance de la portion d'enfoncement (11), laquelle fait saillie transversalement à la projection longitudinale du fil métallique (1) au-dessus de la section transversale dans la zone du fil métallique (1) rond,
la zone de maintien (12) étant formée par une étape de poinçonnage dans une zone de matriçage (24) du fil métallique (1), la zone de matriçage (24) formant en même temps la portion d'enfoncement (11) de configuration asymétrique
et
en vue de la fabrication de la pluralité d'éléments de contact (10), le fil métallique (1) est pourvu, au cours d'une première étape de fabrication, de la zone de matriçage (24) qui possède une section transversale approximativement rectangulaire, le côté plus large (b) dans la section transversale faisant saillie des deux côtés au-dessus de la section transversale dans la zone du fil métallique (1) rond, la zone de maintien (12) étant formée au cours d'une deuxième étape de fabrication par une étape de poinçonnage dans la région de la zone de matriçage (24), la portion d'enfoncement (11) étant ensuite formée dans la zone de matriçage (24) au cours d'une troisième étape de fabrication par l'étape de matriçage unilatérale supplémentaire, puis les éléments de contact (10) individuels étant séparés par poinçonnage du fil métallique (1) continu au cours d'une quatrième étape de fabrication.

2. Procédé selon la revendication 1, **caractérisé en ce que** la portion d'enfoncement (11) est formée par matriçage de deux portions de contact (29, 30) qui font saillie au-dessus de la section transversale de la portion rectangulaire (a) restante de la zone de matriçage (24).

3. Procédé selon la revendication 2, **caractérisé en ce que** le matriçage des portions de contact (29, 30) est effectué depuis un côté de la zone de matriçage (24).

4. Procédé selon la revendication 2 ou 3, **caractérisé en ce que** l'étape de matriçage produit un creux (31) dans la portion d'enfoncement (11).

5. Procédé selon l'une des revendications 1 à 4, **caractérisé en ce que** la surface du fil métallique (1) est traitée par un processus de revêtement, notamment par un processus galvanique.
